# FASCICULE DE BREVET EUROPEEN

(11) **EP 2 479 769 B1**
(45) Date de publication et mention de la délivrance du brevet: **22.10.2014**
(21) Numéro de dépôt: 11354078.5
(22) Date de dépôt: 13.12.2011
(51) Int. Cl.: H01H 33/666, H01H 33/12

(54) **Dispositif de coupure moyenne tension comprenant une ampoule à vide**
Mittelspannungs-Abschaltungsvorrichtung einschließlich einer Vakuumlampe
Medium-voltage cutting device including a vacuum tube

(30) Priorité: 25.01.2011 FR 1150576
(43) Date de publication de la demande: 25.07.2012
(73) Titulaire: Schneider Electric Industries SAS, 92500 Rueil-Malmaison (FR)
(72) Inventeur: Grosjean, Patrice, 38050 Grenoble Cedex 09 (FR)
(74) Mandataire: Péru, Laurence

(56) Documents cités:
- EP-A1- 2 182 536
- WO-A1-2010/136424
- FR-A1- 2 675 304

## Description

### DOMAINE TECHNIQUE

L'objet de l'invention est un interrupteur ou un disjoncteur électrique, convenant notamment pour la moyenne tension, et comprenant une ampoule à vide ; le terme « moyenne tension » (MT) est utilisé dans son acceptation habituelle, à savoir que pour une tension qui est supérieure à 1000 volts en courant alternatif et à 1500 volts en courant continu mais qui ne dépasse pas 52000 volts en courant alternatif et 75000 volts en courant continu.

### ETAT DE LA TECHNIQUE

De tels appareils doivent assurer la coupure et l'isolement des circuits électriques. Leur élément de base est un contact principal mobile sur le circuit électrique de façon à posséder un état de fermeture et un état d'ouverture du circuit. La coupure du circuit peut toutefois être problématique à cause de l'apparition d'un arc traversant le contact mobile même quand il a été ouvert. Des ampoules à vide sont donc souvent ajoutées en dérivation au contact principal, de manière à y faire passer le courant dès que le contact principal est ouvert, ce qui évite la formation d'un arc. Quand l'ampoule à vide est ouverte à son tour, le circuit est coupé de façon fiable puisque l'arc s'éteint immédiatement dans le vide de l'ampoule.

Le mécanisme de commande par lequel l'ampoule à vide est ouverte est avantageusement actionné par le contact mobile lui-même pendant une partie de sa course d'ouverture afin que l'opérateur ait une seule commande à effectuer et que l'ouverture de l'ampoule à vide soit synchronisée avec celle du circuit principal avec un très petit retard. Les documents US-A-5 168 139, FR-A-2 721 434 et FR-A-2 937 786 décrivent des ampoules à vide ou des interrupteurs en comprenant

Le document "EP 2 182 536 A1" décrit un dispositif de coupure de courant selon le préambule de la revendication 1.

Des mécanismes de commande variés ont déjà été proposés dans l'art antérieur, mais ils présentent une certaine complication qui implique un inconvénient économique et peut réduire leur fiabilité. Une des raisons est que le contact principal mobile effectue un trajet inverse en refermant le circuit électrique, et qu'il intercepte donc le dispositif de commande comme il l'avait fait pendant l'ouverture du circuit, ce qui n'est pas possible sans précaution puisque le dispositif de commande, généralement rappelé à un état invariable par un ressort, n'a pas un fonctionnement réversible. L'interception pendant la refermeture du circuit est donc empêchée par un escamotage du contact principal ou du dispositif de commande, par exemple en le construisant avec une articulation unidirectionnelle (comme dans le troisième document ci-dessus), qui complique l'interrupteur et peut nuire à sa fiabilité.

### EXPOSE DE L'INVENTION

Un objet de l'invention est donc de simplifier de tels interrupteurs et/ou disjoncteurs, plus généralement de dispositifs de coupure électrique, notamment moyenne tension.

Sous une forme générale, l'invention concerne un dispositif convenant notamment pour la coupure à des moyennes tensions, possédant une ampoule à vide en dérivation sur un circuit électrique principal pouvant être ouvert ou fermé par un contact principal mobile, l'ampoule à vide possédant une tige traversant une enveloppe et portant un contact mobile de ladite ampoule à vide, l'interrupteur comprenant encore un mécanisme de commande de l'ampoule à vide actionné par le contact principal et actionnant la tige et comprenant un balancier tournant reliant la tige et le contact principal mobile. Le balancier est rigide et comprend deux régions d'articulation autour desquelles il tourne respectivement pendant les ouvertures et les fermetures du circuit électrique principal.

Le balancier complexe connu, composé de deux parties articulées entre elles, est donc remplacé par un balancier unitaire et monté avec souplesse, sans points d'articulations fixes. L'utilisation d'une articulation que l'on pourrait qualifier d'oscillante entre deux points fixes selon le sens de rotation du balancier lui permet d'intercepter pleinement le contact principal mobile dans un sens et d'être déplacé par lui, mais de s'escamoter devant lui dans l'autre sens de déplacement.

Dans la plupart des modes de réalisation, le mécanisme comprend également un ressort de rappel de la tige à un état invariable, qui peut être relié, par exemple, à une structure fixe de l'interrupteur ou balancier, ou entre l'enveloppe et la tige de l'ampoule à vide.

Dans une conception importante, le balancier est articulé à la tige à une desdites régions d'articulation. Le mécanisme de commande peut alors comprendre, à l'autre desdites régions d'articulation, un axe fixe, et une portion du balancier munie d'une lumière oblongue dans laquelle l'axe joue quand le balancier tourne autour de ladite une des régions d'articulation. Dans une autre conception, la tige est fixée rigidement au balancier et flexible ; les régions d'articulation sont avantageusement alors des points de contact du balancier à des parties fixes de l'interrupteur, le balancier étant lié seulement à la tige à un état non sollicité par le contact principal mobile ; lesdites parties fixes du dispositif de coupure peuvent appartenir à un manchon fixé à l'ampoule à vide et entourant la tige, et sont situées de part et d'autre de la tige.

La conduction électrique à travers la dérivation à l'ampoule à vide peut être procurée par le balancier, ou, éventuellement, par une patte de commutation conductrice, reliée électriquement au contact mobile de l'ampoule à vide, et s'étendant jusqu'à une extrémité libre superposée approximativement à une extrémité libre du balancier qui intercepte le contact principal mobile, le contact principal mobile frottant sur l'extrémité libre de la patte de commutation.

Quand cette patte existe, le balancier peut frotter aussi sur la patte de commutation avec une résistance plus grande qu'une force exercée par le ressort de rappel ; cette conception permet à volonté d'établir deux états stables de l'interrupteur à des positions différentes du balancier en l'absence de sollicitation par le contact principal mobile.

Le contact principal mobile peut être tournant ou coulissant.

### BREVE DESCRIPTION DES FIGURES

Certaines réalisations de l'invention seront maintenant décrites à titre purement illustratif en liaison aux figures suivantes :
- les figures 1, 2, 3, 4, 5, 6 et 7 illustrent une première réalisation de l'invention et diverses étapes de l'ouverture et de la fermeture du circuit ;
- les figures 8, 9 et 10 illustrent de même une autre réalisation de l'invention;
- et les figures 11, 12, 13, 14, 15 et 16 illustrent une troisième réalisation de l'invention.

### DESCRIPTION DETAILLEE D'UN MODE DE REALISATION PREFERE

Tel que décrit en figure 1, le dispositif de coupure, ici un interrupteur, comprend un circuit principal composé d'un contact fixe amont (1), d'un contact fixe aval (2), d'un contact mobile principal (3) relié au contact fixe aval (2) par une articulation (4) et possédant une extrémité libre (5) pour venir en raccordement avec l'extrémité libre du contact fixe amont (1) pour établir un état de fermeture du circuit, représenté sur cette figure 1. L'ampoule à vide (6) forme une dérivation du circuit principal. Elle comprend une enveloppe (7), un contact fixe (8) relié électriquement au contact fixe amont (1) à travers l'enveloppe (7), un contact mobile (9) présent dans l'enveloppe (7), situé au bout d'une tige (10) dont l'extrémité opposée s'étend hors de l'enveloppe (7) en formant une articulation et aussi avec un balancier (12), et le contact mobile (9) touche le contact fixe (8) à l'état de fermeture de l'ampoule à vide (6), représenté ici. L'étanchéité de l'intérieur de l'enveloppe (7) est préservée par un soufflet (13) entourant la tige (10), dont une extrémité est scellée contre un bord de l'enveloppe (7) et dont l'autre extrémité est ajustée avec serrage sur la tige (10) près du contact mobile (9).

Une patte de commutation (14) comprend un manche (15) s'étendant parallèlement à l'extrémité du contact amont fixe (1) depuis l'extrémité du soufflet (13), qu'elle touche, jusque devant l'extrémité libre (5) du contact mobile principal (3), et une extrémité élargie, en forme de spatule (16), qui s'étend du manche (15) perpendiculairement à lui vers cette extrémité libre (5) à peu de distance d'elle. Le balancier (12) comprend lui aussi deux portions (17, 18) faisant un angle entre elles, dont la première, qui s'étend devant l'extrémité de l'enveloppe (7), porte l'articulation (11), un pion d'attache d'un ressort (22) tendu entre le balancier (12) et un point (23) d'une structure fixe (19) de l'interrupteur, et une lumière (20) dans laquelle coulisse un axe (21) appartenant aussi à la structure fixe (19) ; la seconde portion (18) s'étend devant la patte de commutation (14), et leurs extrémités libres sont à peu près alignées perpendiculairement au plan de la figure et du circuit principal, dans l'état représenté de fermeture de l'ampoule à vide (6). La patte de commutation (14) et le balancier (22) peuvent être en contact par frottement ou non.

Tel qu'illustré en figure 2, l'ouverture du circuit électrique s'effectue par la rotation du contact mobile principal (3) par une manette non représentée, et le recouvrement avec le contact fixe amont (1) cesse peu à peu. Le contact mobile principal (3) atteint toutefois l'extrémité du balancier (12) auparavant, de sorte que le courant électrique est dirigé peu à peu à travers la dérivation occupée par l'ampoule à vide (6), ce qui évite la création d'arc électrique entre les contacts (1, 3). La conduction électrique s'effectue par des contacts (8, 9), la tige (10), et le balancier (12) si toutes les pièces sont conductrices ; elle peut aussi s'effectuer à travers les contacts (8 et 9), le soufflet (13) qui doit alors être conducteur, et la patte de commutation (14) si celle-ci frotte sur le balancier (12) ou le contact mobile principal (3).

L'étape de la figure 3 représente l'ouverture de l'interrupteur : le contact mobile principal (3) est complètement séparé du contact fixe amont (1), et il a commencé de repousser le balancier (12), qui est toutefois retenu à son extrémité opposée par le ressort (22), de sorte qu'il bascule autour de l'axe (21). La tige (10) est tirée et sépare le contact mobile (9) du contact fixe (8). Le courant électrique est alors coupé dans l'ampoule à vide (6). Quand la rotation du contact mobile principal (3) est poursuivie, l'extrémité du balancier (12) s'échappe du contact mobile principal (3) (figure 4), et peut revenir en place en refermant l'ampoule à vide (1) (figure 5), le circuit restant ouvert. Il est toutefois possible, d'après une variante représentée à la figure 6, qu'un frottement entre le balancier (12) et la patte de commutation (14) maintienne celui-là à la position où le contact mobile principal (3) l'a repoussée, en maintenant l'ampoule à vide (6) ouverte, ce qui peut améliorer le sectionnement.

La figure 7 illustre la refermeture du circuit. Le contact mobile principal (3) est ramené d'un mouvement inverse, passe devant la patte de commutation (14) en frottant sur elle ou non et intercepte l'extrémité du balancier (12) en le faisant tourner dans le sens opposé. Quand les contacts (8, 9) se touchent, la tige (10) reste toutefois immobile et la rotation du balancier (12) se poursuit autour de l'articulation (11), qui reste immobile. Le ressort (22) est alors tendu, et le balancier (12) se déplace devant l'axe (21), qui coulisse dans la lumière (20) oblongue. Cela continue jusqu'à ce que le balancier (12) échappe à l'interception de l'extrémité libre (5). L'interrupteur revient alors à l'état de la figure 1.

Dans un autre mode de réalisation (figure 8), la patte de commutation (14) est absente, de même que l'axe (21), la lumière (20), et l'articulation (11). Le balancier (12) reste toutefois uni à la tige - maintenant (24) - de l'ampoule à vide (6), qui consiste en une tige conductrice possédant une certaine flexibilité et qui est encastrée dans le balancier (12). Un ressort (25) est positionné autour de la tige (24) à l'intérieur du soufflet (13) et rappelle les contacts (8, 9) en position fermée. Un manchon (26) est enfin établi hors de l'enveloppe (7) de l'ampoule à vide (6), autour de la tige (24) et s'arrête à peu de distance du balancier (12).

L'ouverture du circuit commence comme précédemment par une rotation du contact mobile principal (3) (figure 9), qui est intercepté par l'extrémité libre du balancier (12) ; le déplacement du balancier (12) s'effectue en tirant la tige (24) contre le ressort (25), en la courbant quelque peu à cause de la rotation que lui inflige le contact mobile principal (3), et un point de pivotement (27) finit par apparaître par contact d'une extrémité du balancier (12) avec une portion du manchon (26). Mais le balancier (12) revient en place grâce à l'élasticité de la tige (24) du ressort (25) quand le contact mobile principal (3) l'a dépassé.

La refermeture du circuit est illustrée à la figure 10 : le contact mobile principal (3) fait basculer le balancier (12) dans le sens opposé, produisant de nouveau une flexion de la tige (24), en sens inverse, et il se forme un autre point de pivotement (28) entre le balancier (12) et le manchon (26), opposé au point (27) précédent sur le manchon (26). Les contacts (8, 9) peuvent être légèrement séparés.

Dans un autre mode de réalisation (figure 11), le contact mobile principal - maintenant (30) - est mobile en translation et frotte sur le contact fixe aval (29) au cours de son déplacement. L'ampoule à vide (6) et le dispositif de commande sont à peu près identiques à la première réalisation, si ce n'est que les extrémités du balancier - maintenant (31) - et de la patte de commutation - maintenant (32) - ont des proportions modifiées pour tenir compte de l'interception avec le contact mobile principal (30) : celui-ci s'étend parallèlement à la tige (10), se déplace dans cette direction, et il intercepte le balancier (31) et la patte de commutation (32) par une saillie (33) qu'il porte.

La figure 12 illustre le début de l'ouverture du circuit. Une extrémité (34) du contact mobile principal (30) quitte peu à peu une collerette (35) reliée électriquement au contact fixe amont (1), tandis que la saillie (33) glisse contre l'extrémité de la patte de commutation (32) et transfère peu à peu le courant dans la dérivation de l'ampoule à vide (6). La figure 13 illustre la déconnexion du circuit principal et l'ouverture de l'ampoule à vide qui s'ensuit peu après, la saillie (33) poussant l'extrémité du balancier (31). Quand l'ouverture du circuit est complète, le balancier (31) a été ainsi tourné pour échapper à la saillie (33) et est revenu en place (figure 14), ou bien, (figure 15) n'est au contraire pas revenu complètement en place mais maintient les contacts (8 et 9) ouverts, grâce à un frottement réalisé entre lui et la patte de commutation (32). Quand le circuit est refermé, le contact mobile principal (30) tourne le balancier (31) dans l'autre sens et force donc, comme dans la première réalisation, un mouvement de l'axe (21) dans la lumière (20) consécutif au basculement du balancier (31) autour de l'axe (30), les contacts (8 et 9) étant maintenus fermés, en tendant le ressort (22). Quand la saillie (33) a dépassé le balancier (31) dans le sens de fermeture, l'interrupteur revient à l'état de la figure 11.

## Revendications

1. Dispositif de coupure de courant, convenant notamment pour des moyennes tensions, possédant une ampoule à vide (6) en dérivation sur un circuit électrique principal (1, 2, 3 ; 1, 30, 29) pouvant être ouvert ou fermé par un contact principal mobile (3), l'ampoule à vide (6) possédant une tige (10, 24) traversant une enveloppe (7) et portant un contact mobile (9) de ladite ampoule à vide (6), le dispositif comprenant encore un mécanisme de commande de l'ampoule à vide (6), actionné par le contact principal (3) et actionnant la tige (10 ; 24) et comprenant un balancier tournant (12, 31) reliant la tige (10, 24) et le contact principal mobile (3, 30), **caractérisé en ce que** le balancier (12, 31) est rigide et comprend deux régions d'articulation (12 , 21 ; 27, 28) autour desquelles il tourne respectivement pendant les ouvertures et les fermetures du circuit électrique principal (1, 2, 3 ; 1, 30, 29).

2. Dispositif de coupure de courant selon la revendication 1, dans lequel le mécanisme de commande comprend un ressort (22, 25) de rappel de la tige (10, 24) à un état invariable.

3. Dispositif de coupure de courant selon la revendication 2, dans lequel le ressort (22) est relié à une structure fixe (19) du dispositif et au balancier (12).

4. Dispositif de coupure de courant selon la revendication 2, dans lequel le ressort (25) est disposé entre l'enveloppe et la tige de l'ampoule à vide (6).

5. Dispositif de coupure de courant selon l'une des revendications 1 ou 2, dans lequel le balancier (12, 31) est articulé à la tige (10, 24), à une desdites régions d'articulation.

6. Dispositif de coupure de courant selon la revendication 5, dans lequel le mécanisme de commande comprend, à l'autre desdites régions d'articulation, un axe (21) fixe, et une portion du balancier munie d'une lumière (20) oblongue dans laquelle l'axe joue quand le balancier tourne autour de ladite une des régions d'articulation.

7. Dispositif de coupure de courant selon l'une quelconque des revendications 1 à 3, dans lequel la tige (10) est fixée rigidement au balancier et flexible.

8. Dispositif de coupure de courant selon l'une quelconque des revendications 1 à 4 ou 7, dans lequel les régions d'articulation sont des points de contact du balancier à des parties fixes (27, 28) du dispositif, le balancier étant lié seulement à la tige à un état non sollicité par le contact principal mobile.

9. Dispositif de coupure de courant selon la revendication 8, dans lequel lesdites parties fixes du dispositif de coupure de courant appartiennent à un manchon (26) fixé à l'ampoule à vide et entourant la tige, et sont situées de part et d'autre de la tige.

10. Dispositif de coupure de courant selon l'une quelconque des revendications 1 à 9, dans lequel le contact entre le balancier et le contact principal mobile est réalisé soit par frottement soit par un système de pinces articulées.

11. Dispositif de coupure de courant selon l'une quelconque des revendications 1 à 9, comprenant en outre une patte de commutation conductrice (14), reliée électriquement au contact mobile de l'ampoule à vide, et s'étendant jusqu'à une extrémité libre superposée approximativement à une extrémité libre du balancier qui intercepte le contact principal mobile, le contact principal mobile frottant sur l'extrémité libre de la patte de commutation.

12. Dispositif de coupure de courant selon les revendications 2 et 10, dans lequel le balancier frotte aussi sur la patte de commutation, avec une résistance plus grande qu'une force exercée par le ressort de rappel.

13. Dispositif de coupure de courant selon l'une quelconque des revendications 1 à 11, dans lequel le contact principal mobile est tournant.

14. Dispositif de coupure de courant selon l'une quelconque des revendications 1 à 11, dans lequel le contact principal mobile est coulissant.

## Patentansprüche

1. Stromabschaltungsvorrichtung, die insbesondere für Mittelspannungen geeignet ist, die eine Vakuumlampe (6) in einer Abzweigung an einem Hauptstromkreis (1, 2, 3; 1, 30, 29) aufweist, der durch einen beweglichen Hauptkontakt (3) geöffnet oder geschlossen werden kann, wobei die Vakuumlampe (6) einen Stift (10, 24) aufweist, der eine Hülle (7) durchquert und einen beweglichen Kontakt (9) der Vakuumlampe (6) trägt, wobei die Vorrichtung auch einen Steuerungsmechanismus der Vakuumlampe (6) aufweist, der durch den Hauptkontakt (3) betätigt wird und den Stift (10; 24) betätigt und ein Drehpendel (12, 31) aufweist, das den Stift (10, 24) und den beweglichen Hauptkontakt (3, 30) verbindet, **dadurch gekennzeichnet, dass** das Pendel (12, 31) starr ist und zwei Gelenkbereiche (12, 21; 27, 28) aufweist, um die es sich jeweils während der Öffnungen und Schließungen des Hauptstromkreises (1, 2, 3; 1, 30, 29) dreht.

2. Stromabschaltungsvorrichtung nach Anspruch 1, wobei der Steuerungsmechanismus eine Feder (22, 25) zum Zurückholen des Stifts (10, 24) in einen unveränderlichen Zustand aufweist.

3. Stromabschaltungsvorrichtung nach Anspruch 2, wobei die Feder (22) mit einer festen Struktur (19) der Vorrichtung und dem Pendel (12) verbunden ist.

4. Stromabschaltungsvorrichtung nach Anspruch 2, wobei die Feder (25) zwischen der Hülle und dem Stift der Vakuumlampe (6) angeordnet ist.

5. Stromabschaltungsvorrichtung nach Anspruch 1 oder 2, wobei das Pendel (12, 31) an dem Stift (10, 24) an einem der Gelenkbereiche gelenkig gelagert ist.

6. Stromabschaltungsvorrichtung nach Anspruch 5, wobei der Steuerungsmechanismus an dem anderen der Gelenkbereiche eine feste Achse (21) und einen Abschnitt des Pendels aufweist, der mit einem länglichen Schlitz (20) versehen ist, in dem die Achse ein Spiel aufweist, wenn das Pendel sich um den einen der Gelenkbereiche dreht.

7. Stromabschaltungsvorrichtung nach einem der Ansprüche 1 bis 3, wobei der Stift (10) starr an dem Pendel befestigt und biegsam ist.

8. Stromabschaltungsvorrichtung nach einem der Ansprüche 1 bis 4 oder 7, wobei die Gelenkbereiche Kontaktpunkte des Pendels mit festen Teilen (27, 28) der Vorrichtung sind, wobei das Pendel in einem nicht durch den beweglichen Hauptkontakt beanspruchten Zustand lediglich mit dem Stift verbunden ist.

9. Stromabschaltungsvorrichtung nach Anspruch 8, wobei die festen Teile der Stromabschaltungsvorrichtung zu einer Muffe (26) gehören, die an der Vakuumlampe befestigt ist und den Stift umgibt, und sich auf beiden Seiten des Stifts befinden.

10. Stromabschaltungsvorrichtung nach einem der Ansprüche 1 bis 9, wobei der Kontakt zwischen dem Pendel und dem beweglichen Hauptkontakt entweder durch Reibung oder durch ein System aus gelenkig gelagerten Klemmen ausgeführt ist.

11. Stromabschaltungsvorrichtung nach einem der Ansprüche 1 bis 9, die ferner einen leitfähigen Schalthaken (14) aufweist, der elektrisch mit dem beweglichen Kontakt der Vakuumlampe verbunden ist und sich bis zu einem freien Ende erstreckt, das ungefähr mit einem freien Ende des Pendels übereinanderliegt, das den beweglichen Hauptkontakt abfängt, wobei der bewegliche Hauptkontakt auf dem freien Ende des Schalthakens reibt.

12. Stromabschaltungsvorrichtung nach Anspruch 2 und 10, wobei das Pendel auch mit einem Widerstand, der größer ist als eine durch die Rückholfeder ausgeübte Kraft, auf dem Schalthaken reibt.

13. Stromabschaltungsvorrichtung nach einem der Ansprüche 1 bis 11, wobei der bewegliche Hauptkontakt drehbar ist.

14. Stromabschaltungsvorrichtung nach einem der Ansprüche 1 bis 11, wobei der bewegliche Hauptkontakt verschiebbar ist.

## Claims

1. Current breaking device, suitable notably for medium voltages, having a vacuum interrupter (6) shunted onto a main electrical circuit (1, 2, 3; 1, 30, 29) that can be opened or closed by a moving main contact (3), the vacuum interrupter (6) having a rod (10, 24) passing through a jacket (7) and bearing a moving contact (9) of said vacuum interrupter (6), the device further comprising a control mechanism for the vacuum interrupter (6), actuated by the main contact (3) and actuating the rod (10; 24) and comprising a rotating rocker arm (12, 31) linking the rod (10, 24) and the moving main contact (3, 30), **characterised in that** the rocker arm (12, 31) is rigid and comprises two articulation regions (12, 21; 27, 28) about which it rotates respectively during the openings and the closures of the main electrical circuit (1, 2, 3; 1, 30, 29).

2. Current breaking device according to Claim 1, in which the control mechanism comprises a return spring (22, 25) for returning the rod (10, 24) to an invariant state.

3. Current breaking device according to Claim 2, in which the spring (22) is linked to a fixed structure (19) of the device and to the rocker arm (12).

4. Current breaking device according to Claim 2, in which the spring (25) is arranged between the jacket and the rod of the vacuum interrupter (6).

5. Current breaking device according to one of Claims 1 and 2, in which the rocker arm (12, 31) is articulated to the rod (10, 24), in one of said articulation regions.

6. Current breaking device according to Claim 5, in which the control mechanism comprises, in the other of said articulation regions, a fixed axis (21), and a portion of the rocker arm provided with an oblong opening (20) in which the axis acts when the rocker arm rotates about said one of the articulation regions.

7. Current breaking device according to any one of Claims 1 to 3, in which the rod (10) is rigidly fixed to the rocker arm and flexible.

8. Current breaking device according to any one of Claims 1 to 4 or 7, in which the articulation regions are points of contact of the rocker arm with fixed parts (27, 28) of the device, the rocker arm being linked only to the rod in a state unstressed by the moving main contact.

9. Current breaking device according to Claim 8, in which said fixed parts of the current breaking device belong to a sleeve (26) fixed to the vacuum interrupter and surrounding the rod, and are situated on either side of the rod.

10. Current breaking device according to any one of Claims 1 to 9, in which the contact between the rocker arm and the moving main contact is made either by friction or by a system of articulated clamps.

11. Current breaking device according to any one of Claims 1 to 9, further comprising a conduct lug (14), electrically linked to the moving contact of the vacuum interrupter, and extending as far as a free end superposed approximately on a free end of the rocker arm which intercepts the moving main contact, the moving main contact rubbing on the free end of the switching lug.

12. Current breaking device according to Claims 2 and 10, in which the rocker arm rubs also on the switching lug, with a resistance that is greater than a force exerted by the return spring.

13. Current breaking device according to any one of Claims 1 to 11, in which the moving main contact is a rotating contact.

14. Current breaking device according to any one of Claims 1 to 11, in which the moving main contact is a sliding contact.
